# EUROPÄISCHE PATENTSCHRIFT

(11) **EP 2 837 989 B1**
(45) Veröffentlichungstag und Bekanntmachung des Hinweises auf die Patenterteilung: **25.09.2019**
(21) Anmeldenummer: 14178975.0
(22) Anmeldetag: 29.07.2014
(51) Int. Cl.: G05G 5/06, G05G 1/08

(54) **DREHSCHALTER FÜR ELEKTROGERÄTE MIT VERBESSERTER RASTEINRICHTUNG**
ROTARY SWITCH FOR ELECTRICAL APPLIANCES USING IMPROVED LATCHING MEANS
INTERRUPTEUR ROTATIF POUR APPAREIL ÉLECTRIQUE DOTÉ D'UN DISPOSITIF D'ARRÊT AMÉLIORÉ

(30) Priorität: 14.08.2013 DE 102013216088
(43) Veröffentlichungstag der Anmeldung: 18.02.2015
(73) Patentinhaber: BSH Hausgeräte GmbH, 81739 München (DE)
(72) Erfinder: Brecko, Ales, 3000 Celje (SI); Kovacec, Bostjan, 1420 Trbovlje (SI); Strojansek, Aleksander, 3331 Nazarje (SI)

(56) Entgegenhaltungen:
- DE-A1-102005 001 560
- DE-A1-102007 038 547
- DE-A1-102008 045 232
- DE-C1- 3 834 390
- DE-U1- 20 219 655
- US-A1- 2009 095 614

## Beschreibung

### Gebiet der Erfindung

Die Erfindung betrifft einen Drehschalter mit Rasteinrichtung als Bedienelement für Elektrogeräte, wobei der Drehschalter einen Drehknopf, eine Welle und eine Rasteinrichtung umfasst. Die Erfindung betrifft außerdem eine Rasteinrichtung für Drehschalter mit zwei unter Federkraft an einer Rastkontur anliegenden Rastnasen.

### Hintergrund der Erfindung

Drehschalter mit Rasteinrichtung werden häufig als Bedienelemente für Elektrogeräte eingesetzt um beispielweise verschiedene Programme bei einer Waschmaschine auszuwählen. Dazu sind die Drehschalter üblicherweise an einer Frontseite für den Benutzer leicht erreichbar angeordnet und im Inneren des Geräts mit einer elektrischen Schaltung beispielsweise über einen Drehfeldsensor oder einen Schleifkontakt verbunden.

Beispielsweise ist aus der deutschen Offenlegungsschrift DE 102 34 925 A1 ein Drehwähler als Bedienungseinrichtung von Elektrogeräten bekannt, der eine federbelastete Kugelrastung aufweist. Der mit einer Einzel- oder Doppelkugelrastung versehene Drehwähler wird in einem als Hohlzylinder geformten Führungsteil mit innenliegender Rastkontur eingesetzt. Die Halterung des Drehwählers im Führungsteil erfolgt über hakenförmige Rückhaltezapfen.

Weiter offenbart die deutsche Offenlegungsschrift DE 103 23 544 A1 eine Rasteinrichtung für einen Drehschalter oder einen Drehwiderstand. Zwei abgerundete zu Rastnasen geformte Enden einer Blattfeder liegen hierbei diametral an einer Rastscheibe an, die über eine Drehachse mit einem Drehknopf verbunden ist. Die Rastscheibe ist hier zwischen einem Drehknopf und einem Lager angeordnet.

DE 10 2005 001 560 A1 offenbart einen Drehschalter mit Rasteinrichtung, wobei ein drehbarer Stellring über ein Kugellager an feststehenden Gehäuseteilen des Drehschalters drehbar gelagert ist, und wobei zwei unter der Federkraft einer Druckfeder stehende Rastbolzen an einer an der Innenseite des drehbaren Stellrings angeordneten Rastkontur anliegen. US 2009/0095614 A1 offenbart einen Drehschalter mit Rasteinrichtung, nach dem Oberbegriff des Anspruchs 1, wobei der Drehschalter durch Blattfedern kraft-neutral gelagert ist. Dazu weist der Drehschalter jeweils zwei in Richtung der Drehachse ober- beziehungsweise unterhalb eines sich radial von der Drehachse nach außen erstreckenden Abschnitts des Drehschalters angeordnete vertikale Rastnasen auf, die unter Federkraft einer Blattfeder an einer auf diesem Abschnitt als konzentrischer Ring ausgebildeten, vertikalen Rastkontur anliegen. DE 10 2007 038 547 A1, DE 3834 390 C1, DE 10 2008 045 232 A1 und DE 202 19 655 U1 offenbaren jeweils einen Drehschalter mit Rasteinrichtung, wobei der Drehschalter um eine Drehachse über ein Lager drehbar gelagert ist und die Rasteinrichtung zwei Rastnasen umfasst, die unter Federkraft einer oder mehrerer Schraubenfedern an einer Rastkontur anliegen, wobei die Rastnasen jeweils senkrecht zur Drehachse in einer Ebene geführt sind und die Rastkontur ebenfalls in dieser Ebene angeordnet ist.

### Der Erfindung zugrunde liegende Aufgabe

Der Erfindung liegt die Aufgabe zugrunde, einen gegenüber dem Stand der Technik verbesserten Drehschalter mit Rasteinrichtung als Bedienelement für Elektrogeräte bereitzustellen. Insbesondere soll ein verbesserter Drehschalter mit Rasteinrichtung bereitgestellt werden, der zuverlässiger und ohne Verkanten der Rasteinrichtung bedienbar ist.

### Erfindungsgemäße Lösung

Die Lösung der gestellten Aufgabe gelingt durch einen Drehschalter mit Rasteinrichtung als Bedienelement für Elektrogeräte gemäß Anspruch 1. Der Drehschalter umfasst einen Drehknopf, eine Welle, ein Lager und die genannte Rasteinrichtung. Die Rasteinrichtung umfasst zwei unter Federkraft an einer Rastkontur anliegende Rastnasen. Das Lager der Welle ist zwischen dem Drehknopf und der Rasteinrichtung angeordnet.

Elektrogeräte sind zum Beispiel Haushaltsgeräte wie Waschmaschinen, Spülmaschinen oder Trockner. Es können aber auch Elektrokleingeräte sein wie Kaffeemaschinen oder Kaffeemühlen. Es kann sich auch um Elektrowerkzeuge handeln. Die Elektrogeräte werden mit elektrischer Energie betrieben. Die elektrische Versorgung geschieht entweder durch einen Netzanschluss oder durch Batterien oder Akkus. Der Drehschalter kann in solchen Elektrogeräten zum Auswählen von verschiedenen Programmen und/oder zum Ein- und Ausschalten verwendet werden. Hierzu sind solche Drehschalter in der Regel entweder kontaktfrei über einen Drehfeldsensor oder durch einen Schleifkontakt mit korrespondierenden Kontakten auf einer elektrischen Schaltung verbunden.

Der erfindungsgemäße Drehschalter umfasst einen Drehknopf, der drehfest über eine Welle mit einem Teil der Rasteinrichtung verbunden ist. Drehfest verbunden heißt, dass Drehknopf, Welle und ein Teil der Rasteinrichtung gemeinsam drehbar sind, und dass eine Drehung des Drehknopfes um einen Winkel zu einer Drehung der Welle und eines Teils der Rasteinrichtung um den gleichen Winkel führt. Die Drehung erfolgt um eine gemeinsame Drehachse. Bei dem mitgedrehten Teil der Rasteinrichtung handelt es sich entweder um die Rastkontur oder die Einheit der zwei Rastnasen.

Erfindungsgemäß liegen zwei Rastnasen unter Federkraft an einer Rastkontur an. Auf der Rastkontur ist eine Vielzahl von Rastpositionen angeordnet, die als Rastvertiefungen ausgebildet sind, in die die Rastnasen unter Wirkung der Federkraft einrasten. Weiterhin kann die Rastkontur Erhöhungen aufweisen. Die Rastkontur kann als Scheibe oder Zylinder vorliegen, wobei die Rastvertiefungen und Erhöhungen entlang des Umfangs an der Innenseite oder der Außenseite vorgesehen sind. Bei einer im Wesentlichen kreisrunden Scheibe oder einem Zylinder mit im Wesentlichen kreisrunden Querschnitt sind die Rastvertiefungen und Erhöhungen als Abweichungen zu einer Mittellage ausgebildet. Die Rastnasen können zum Beispiel an gegenüberliegenden Seiten in entgegengesetzter Richtung an der Rastkontur anliegen. In Raststellung befinden sich die Rastnasen in einer Rastvertiefung. Bei Drehen des Drehknopfes werden die Rastnasen durch die Rastkontur zunächst jeweils entgegen der Federkraft bis zur Mittellage ausgelenkt bevor sie an der nächsten Rastvertiefung wieder einrasten. Die Stellkraft berechnet sich als Produkt der Summe der Auslenkungen der beiden Rastnasen mit der Federkonstante der verwendeten Feder. Im Vergleich dazu müsste eine einzelne Rastnase bei gleicher Federkonstante die gesamte Auslenkung alleine erfahren, um die gleiche Stellkraft zu erzeugen. Hierfür müssten die Rastvertiefungen eine größere Abweichung zur Mittellage aufweisen, wodurch bei gleicher Anzahl von Rastpositionen eine größere Rastkontur nötig wäre. Die Verwendung von zwei Rastnasen erlaubt also eine pro Rastnase geringere Auslenkung, wodurch kleinere Rastvertiefungen auf der Rastkontur angeordnet werden können, was eine höhere Anzahl von Rastpositionen oder bei gleichbleibender Anzahl von Rastpositionen eine geringere Größe der Rastkontur erlaubt. Eine zweite entgegengesetzt angeordnete Rastnase ermöglicht außerdem die Kraft der ersten Rastnase auf die Welle auszugleichen. Hierdurch wir einem Verkanten des Drehschalters entgegengewirkt, wodurch die Bedienung des Drehschalters zuverlässiger wird.

Ein erfindungsgemäßer Drehschalter mit Rasteinrichtung erlaubt dem Benutzer, eine Vielzahl von Rastpositionen sicher und reproduzierbar einzustellen. Durch das Zusammenspiel von Rastnasen mit Rastkontur wird dem Benutzer außerdem eine akustische und taktile Rückmeldung gegeben.

Das Lager der Welle ist erfindungsgemäß zwischen dem Drehknopf und der Rasteinrichtung angeordnet. Diese Position des Lagers erlaubt es den Drehknopf sehr nah am Lager zu positionieren, wodurch ein besonders kurzer Hebelarm erreicht wird. Dadurch wird ein von dem Drehknopf auf die Welle ausgeübtes, senkrecht zur Drehrichtung wirkendes Drehmoment minimiert. Der Drehschalter ist daher wesentlich zuverlässiger bedienbar als dies bei einem anders platzierten Lager der Fall wäre. Einem Verkanten oder Festklemmen des Drehschalters wird dadurch besonders erfolgreich entgegengewirkt.

Durch die Rundung der Auflagen der Rastnasen kann eine erhöhte Anzahl von Rastpositionen verwirklicht werden, da die Spitzen der Rastnasen schmaler gestaltet werden können. Außerdem kann eine sicherere Arretierung in den Rastpositionen erreicht werden, da die Rastnasen tiefer in die Rastvertiefungen eingreifen können.

### Bevorzugte Ausgestaltungen der Erfindung

Vorteilhafte Aus- und Weiterbildungen, welche einzeln oder in Kombination miteinander eingesetzt werden können, sind Gegenstand der abhängigen Ansprüche.

In einer bevorzugten Ausführung der Erfindung sind die Auflagen der Rastnasen abgerundet, wobei der Radius der Rundung kleiner als zwei Fünftel der maximalen Breite der Rastnasen ist. Eine Auflage kann hierbei ein Kontaktpunkt, eine Kontaktlinie oder eine Kontaktfläche zwischen einer Rastnase und der Rastkontur sein. Durch den im Vergleich zu einer Kugelrastung verkleinerten Radius der Rundung kann eine erhöhte Anzahl von Rastpositionen verwirklicht werden, da die Spitzen der Rastnasen schmaler gestaltet werden können. Außerdem kann eine sicherere Arretierung in den Rastpositionen erreicht werden, da die Rastnasen tiefer in die Rastvertiefungen eingreifen können. Durch die abgerundete Auflage wird außerdem die Reibung zwischen den Rastnasen und der Rastkontur vermindert, wodurch auch der Verschleiß beider Komponenten verringert wird. Vorzugsweise hat der parallel zur Drehebene liegende Querschnitt der Rastnasen im Wesentlichen die Form eines Dreiecks, besonders vorzugsweise die eines gleichschenkligen Dreiecks. Der Radius der Rundung der Auflage ist vorzugsweise kleiner als die halbe Breite der Rastvertiefungen, besonders vorzugsweise kleiner als zwei Fünftel der Breite der Rastvertiefungen, so dass die Auflagen der Rastnasen besonders leichtgängig in die Rastvertiefungen eingreifen können. Dies ermöglicht außerdem eine besonders hohe Anzahl von Rastpositionen. In einer weiteren bevorzugten Ausführung ist die Auflage der Rastnase abgeflacht, wodurch sich eine trapezförmige Querschnittsfläche ergibt.

Vorzugsweise wird die Federkraft, mit der die Rastnasen an der Rastkontur anliegen, durch eine Schraubenfeder erzeugt. Schraubenfedern sind kostengünstig und in nahezu beliebiger Größe und Stärke erhältlich. Dadurch werden in der Herstellung und Wartung des Drehschalters Kosten gespart. Weiterhin kann dadurch eine für die jeweilige Anwendung oder den jeweiligen Anwender spezifisch angepasste Federkraft eingestellt werden. Besonders vorzugsweise ist die Schraubenfeder eine Metallfeder. Weiterhin ist auch bekannt, Blattfedern in Rasteinrichtungen zu verwenden. Vorzugsweise wird die Federkraft durch eine einzige Schraubenfeder erzeugt. In besonders bevorzugter Weise können aber auch mehr als eine Feder die Federkraft erzeugen. Beispielsweise können die Rastnasen von gegenüberliegenden Seiten, bezüglich der Drehachse radial nach Innen geführt an der Rastkontur anliegen. Dann werden die Rastnasen vorzugsweise separat auf jeweils einer Feder gelagert. Dabei sind die Federn vorzugsweise so angeordnet, dass die Federkräfte einander kompensieren.

In einer bevorzugten Ausführung der Erfindung üben die Rastnasen in Raststellung keine Kraft auf die Welle aus. Vorzugsweise wird dies erreicht durch Lagern der beiden Rastnasen auf gegenüberliegenden Enden einer gemeinsamen Feder. Vorzugsweise ist die Feder in Kraftrichtung relativ zur Welle frei beweglich geführt. Vorzugsweise wird die Feder in einem Hohlzylinder geführt. Dadurch wird eine Verschiebung senkrecht zur Kraftrichtung verhindert. Die Bewegung bzw. Auslenkung der Feder wird in Kraftrichtung nur durch die Rastnasen begrenzt, die an der Rastkontur anliegen. Eine jeweils unterschiedlich große Auslenkung der beiden Rastnasen bewirkt lediglich eine Translation des Schwerpunkts der Feder in ihrer Führung. Die Kräfte, mit der die beiden Rastnasen an der Rastkontur anliegen, haben aufgrund der Verwendung einer gemeinsamen Feder immer den gleichen Betrag. Es herrscht ein ständiges Kräftegleichgewicht, ohne dass eine Kraft auf die Welle wirkt. Der Vorteil dieser Anordnung ist, dass die Rastnasen die Stellung der Welle nicht beeinflussen. Dadurch wird einem Verkanten des Drehschalters entgegengewirkt. Außerdem wird das Lager der Welle weniger belastet und kann daher weniger robust und kostensparend angefertigt sein. Beim Verdrehen des Drehknopfes treten allerdings Kräfte auf, die auch auf die Welle wirken.

In einer bevorzugten Ausführung sind die Rastnasen bezüglich der Drehachse radial nach Außen geführt. Radial geführt heißt strahlenförmig von der Drehachse ausgehend oder auf die Drehachse hinzielend. Die Führung limitiert den Freiheitsgrad der Bewegung der Rastnasen vorzugsweise auf eine Richtung. Besonders vorzugsweise sind die Rastnasen senkrecht zur Drehachse in einer Ebene geführt. Es sind aber auch Anordnungen möglich, in denen die Rastnasen nicht in einer Ebene liegen oder in denen sie nicht senkrecht zur Drehachse angeordnet sind. Die Rastnasen können auch parallel zur Drehachse auf radial gegenüberliegenden Seiten der Drehachse angeordnet sein und an einer Rastkontur anliegen welche vorzugsweise als Rastscheibe ausgebildet ist. Hierbei ergibt sich eine resultierende Kraft parallel zur Drehachse, die auch auf die Welle wirkt. Vorzugsweise gleichen sich die Kräfte aus, so dass kein Drehmoment senkrecht zur Drehachse auf die Welle ausgeübt wird.

Vorzugsweise sind die Rastnasen drehfest mit dem Drehknopf verbunden. Besonders vorzugsweise sind die Rastnasen über die Welle drehfest mit dem Drehknopf verbunden. Die Rastnasen werden daher durch Drehung des Drehknopfes relativ zur Rastkontur gedreht. Die Rastkontur ist vorzugsweise mit dem Elektrogerät drehfest verbunden, was bedeutet, dass sich die Rastkontur relativ zum Elektrogerät nicht dreht. Umgekehrt kann die Rastkontur drehfest mit dem Drehknopf verbunden sein und die Rastnasen können drehfest mit dem Elektrogerät verbunden sein. Dabei sind vorzugsweise die Rastnasen radial nach Innen zur Drehachse hinzielend angeordnet, wobei die Rastnasen dabei vorzugsweise senkrecht zur Drehachse auf gegenüberliegenden Seiten der Drehachse angeordnet sind. Hierbei sind die Rastnasen vorzugsweise auf jeweils separaten Federn gelagert. Vorzugsweise haben beide Federn die gleiche Härte, so dass bei gleicher Auslenkung die Rastnasen mit einer Kraft gleichen Betrags an der Rastkontur anliegen. Diese zur Drehachse hinzielenden Kräfte stabilisieren und zentrieren die Welle und funktionieren somit wie ein zweites Lager, wodurch einem Verkanten des Drehschalters entgegengewirkt wird.

In einer bevorzugten Ausführung ist der gesamte Umfang der Welle von einem Lager umschlossen. Besonders vorzugsweise ist in axialer Richtung ein überwiegender Teil des Abschnittes der Welle, der zwischen Rastvorrichtung und Drehknopf liegt, von dem Lager umschlossen. Hierdurch wird die Welle besonders präzise geführt und auf nur einen Rotationsfreiheitsgrad um die Drehachse beschränkt. Dies verbessert abermals die Zuverlässigkeit des Drehschalters. In einer besonders bevorzugten Ausführung kann der Drehknopf in axialer Richtung verschiebbar sein. Ein Lager, welches einen Großteil der Welle umschließt ermöglicht es eine solche Verschiebung besonders präzise und ohne Verkanten auszuführen.

Das Lager des Drehschalters, in dem sich die Welle befindet ist vorzugsweise als Gleitlager ausgebildet. Dies erlaubt eine besonders einfache und kostengünstige Gestaltung des Lagers. Es kann aber auch in besonders bevorzugter Weise als ein Wälzlager ausgeführt sein. In jedem Fall ist das Lager aber so gestaltet, dass es der Drehachse nur einen Rotationsfreiheitsgrad, in besonders bevorzugter Weise aber auch mindestens einen Translationsfreiheitsgrad erlaubt.

Vorzugsweise weist die Rastkontur mindestens zwei einander gegenüberliegende Rastvertiefungen auf. In einer besonders bevorzugten Ausführung weist die Rastkontur eine Vielzahl von Rastvertiefungen auf. Außerdem ist es bekannt Rastvertiefungen mit unterschiedlicher Tiefe auf einer Rastkontur anzuordnen. Vorzugsweise kann die Rastkontur auch Erhöhungen aufweisen, wodurch beispielsweise ein Drehen des Drehknopfes um mehr als eine ganze Umdrehung verhindert werden kann. Die Erhöhungen sind derart ausgebildet, dass lediglich eine Drehmomentspitze erzeugt wird, wodurch vorteilhaft eine besondere Schaltstellung angezeigt wird.

### Kurzbeschreibung der Zeichnungen

Weitere vorteilhafte Ausgestaltungen werden nachfolgend anhand eines in den Zeichnungen dargestellten Ausführungsbeispiels, auf welches die Erfindung jedoch nicht beschränkt ist, näher beschrieben.

Es zeigt schematisch:
- Fig. 1: einen erfindungsgemäßen Drehschalter mit Rasteinrichtung für Elektrogeräte in einer perspektivischen Darstellung;
- Fig. 2: eine Explosionsdarstellung des Drehschalters nach Fig. 1;
- Fig. 3A und 3B: zwei Schnittansichten eines Drehschalter nach Fig. 1.

### Ausführliche Beschreibung der Erfindung anhand von einem Ausführungsbeispiel

Bei der nachfolgenden Beschreibung einer bevorzugten Ausführungsform der vorliegenden Erfindung bezeichnen gleiche Bezugszeichen gleiche oder vergleichbare Komponenten.

In Fig. 1 ist eine perspektivische Ansicht eines Drehschalters 1 mit Rasteinrichtung als Bedienelement für Elektrogeräte in einer Ausführung mit einer Skala dargestellt. Zu sehen ist ein Drehknopf mit einer Skala 2 der in einem Schaltergehäuse 4 montiert ist. Das Schaltergehäuse 4 weist einen Zeiger 5 für die Skala 2 zum Ablesen der Drehschalterstellung auf. Außerdem umfasst das Schaltergehäuse 4 Befestigungsmittel 6, mit denen der Drehschalter an einem Elektrogerät montiert werden kann. Der Drehknopf ist mit einem Deckel 7 abgeschlossen.

Fig. 2 zeigt den Drehschalter 1 aus Fig. 1 in Explosionsdarstellung, wobei die Komponenten in axialer Richtung gegeneinander versetzt gezeigt sind. Zwei Rastnasen 8 und eine Schraubenfeder 9 sind in radialer Richtung versetzt dargestellt. In der gezeigten Ausführung ist die Rasteinrichtung auf zwei Komponenten aufgeteilt. Eine Rastnasenführung 10 umfasst eine Welle 11 und eine radiale Führung für eine Schraubenfeder 9 an deren beiden Enden jeweils Rastnasen 8 aufliegen. Die Schraubenfeder 9 kann sich in Kraftrichtung bewegen. Die zweite Komponente der Rasteinrichtung ist ein Schaltergehäuse 4, das ein als Gleitlager ausgebildetes Lager 12 für die Welle 11 sowie eine innenliegende Rastkontur umfasst. In der gezeigten Ausführung sind das Schaltergehäuse 4 sowie die Rastnasenführung 10 jeweils einstückig, zum Beispiel unter Verwendung des Spritzgussverfahrens, hergestellt. Die Welle 11 wird nach Einbringen in das Lager 12 mit einem Drehknopf 3 drehfest verbunden. Hierfür sind an der Spitze der Welle 11 Rastfedern 13 mit Rastvorsprüngen vorgesehen, die mit entsprechenden Gegenstücken im Drehknopf 3 verbindbar sind. Hierdurch werden insbesondere die Rastnasen 8 drehfest mit dem Drehknopf 3 verbunden. Zwischen Schaltergehäuse 4 und Drehknopf 3 wird außerdem ein Schalterkranz 14 eingebracht, der als Gleitunterlage für den Drehknopf 3 dient und außerdem einen Zeiger 5 für eine Skala 2 aufweist. Ein Deckel 7 kann vom Drehknopf 3 abgenommen werden, wodurch Öffnungen im Drehknopf 3 zugänglich werden, durch die die Verbindung zwischen Drehknopf 3 und Welle 11 gelöst werden kann. An der unteren Seite kann wie dargestellt ein Schleifkontakt 15 an die Rastnasenführung 10 befestigt werden, so dass eine Verbindung mit der Schalterelektronik 16 hegestellt wird.

Fig. 3A zeigt eine Schnittansicht des Drehschalters 1 nach Fig. 1. Der Schnitt verläuft senkrecht zur Drehebene durch die Drehachse und entlang der Längsachse der Rastnasen 8. Wie in Fig. 3A gut zu erkennen, ist das Lager 12 der Welle 11 zwischen dem Drehknopf 3 und der Rasteinrichtung angeordnet. Die Rastnasen 8 sind in der Rastnasenführung 10 auf einer Schraubenfeder 9 gelagert, die sich entlang der Kraftrichtung bewegen kann. Durch die Verwendung von nur einer Schraubenfeder 9, die in Kraftrichtung beweglich ist, wird sichergestellt, dass die Federkraft gleichmäßig auf die beiden Rastnasen 8 aufgeteilt wird und außerdem in Raststellung keine Kraft auf die Rastnasenführung 10 wirkt. Daher wirkt auch auf die Welle 11 keine Kraft. Die beiden außenliegenden Kanten oder Spitzen der Rastnasen 8 werden als Auflagen bezeichnet. Weiterhin sind die an der Spitze der Welle 11 befindlichen Rastvorsprünge und Rastfedern 13 dargestellt, die in die entsprechenden Gegenstücke des Drehknopfes 3 greifen. Dieser lösbare Verbindungsmechanismus erlaubt es, das Lager 12 der Welle 11 zwischen dem Drehknopf 3 und der Rasteinrichtung anzuordnen. Außerdem ist in der gezeigten Ausführung deutlich mehr als die Hälfte des Abschnitts der Welle 11 zwischen Rasteinrichtung und Drehknopf 3 von dem Lager 12 umschlossen. Hierdurch wird der Drehschalter 1 besonders zuverlässig. Beim Drehen verkantet die Welle 11 nicht und bleibt nicht stecken.

In Fig. 3B ist ein Querschnitt des Drehschalters nach Fig. 1 dargestellt. Der Schnitt verläuft durch die Drehebene auf Höhe der Rastnasen 8. In dieser Ansicht sind die Details der Rasteinrichtung genauer zu sehen. Die Rasteinrichtung befindet sich in einer Stellung, in der die Rastnasen 8 in einer Rastvertiefung einer Rastkontur 17 eingerastet sind. In Raststellung wirkt keine Kraft auf die Welle 11. Die Rastnasen 8 weisen einen im Wesentlichen dreieckigen Querschnitt auf, wobei die Spitze des Dreiecks abgerundet ist und der Radius der Rundung weniger als zwei Fünftel der maximalen Breite der Rastnasen 8 beträgt. Die Spitzen der Dreiecke bilden jeweils die Auflagen der Rastnasen 8. Die gezeigte Rastkontur 17, weist eine Mehrzahl von Rastvertiefungen auf. Die Rastvertiefungen sind in dieser Ausführung rotationssymmetrisch angeordnet, so dass beide Rastnasen 8 jeweils in gleichgeformte, gegenüberliegende Rastvertiefungen einrasten. Die gezeigte Ausführung erlaubt aber auch eine Rastkontur 17, bei der gegenüberliegende Rastvertiefungen ungleich tief sind. Die bewegliche Schraubenfeder 9 gleicht dies durch eine Translation in Kraftrichtung jeweils aus. Die in Fig. 3B dargestellte Rastkontur 17 weist abgerundete Kanten auf. In Verbindung mit den abgerundeten Auflagen der Rastnasen 8 wird der Betrieb der Rasteinrichtung besonders verschleißarm.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

Die Erfindung macht einen Drehschalter für Elektrogeräte in seiner Bedienung besonders zuverlässig. Durch die ausgeglichene Verteilung der Kräfte in der Rasteinrichtung treten keine störenden Drehmomente auf, die zu einem Verkanten der Welle im Lager führen können. Außerdem vermindert die abgerundete Form der Rastnasen den Verschleiß und verlängert damit die Lebensdauer des Drehschalters. Weiterhin ermöglicht die Erfindung eine besonders kostengünstige Bauweise des Drehschalters.

### Bezugszeichenliste

- 1.: Drehschalter
- 2.: Skala
- 3.: Drehknopf
- 4.: Schaltergehäuse
- 5.: Zeiger
- 6.: Befestigungsmittel
- 7.: Deckel
- 8.: Rastnase
- 9.: Schraubenfeder
- 10.: Rastnasenführung
- 11.: Welle
- 12.: Lager
- 13.: Rastfeder
- 14.: Schalterkranz
- 15.: Schleifkontakt
- 16.: Schalterelektronik
- 17.: Rastkontur

## Patentansprüche

1. Drehschalter (1) mit Rasteinrichtung als Bedienelement für Elektrogeräte, wobei der Drehschalter (1) einen Drehknopf (3), eine Welle (11) und ein Lager (12) für die Welle (11) umfasst und die Rasteinrichtung zwei unter Federkraft an einer Rastkontur (17) anliegende Rastnasen (8) umfasst, und wobei das Lager (12) der Welle (11) zwischen dem Drehknopf (3) und der Rasteinrichtung angeordnet ist und die Rastkontur (17) eine Vielzahl an jeweils einander gegenüberliegenden Rastvertiefungen aufweist sowie Erhöhungen aufweist, wobei die Erhöhungen ausgebildet sind, um eine Drehmomentspitze des vom Drehknopf (3) auf die Welle (11) ausgeübten Drehmoments zu erzeugen, um dadurch eine besondere Schaltstellung des Drehschalters (1) anzuzeigen;
**dadurch gekennzeichnet, dass**
die Rastnasen (8) senkrecht zu einer Drehachse der Welle (11) in einer Ebene geführt sind und die Rastvertiefungen und Erhöhungen der Rastkontur (17) in dieser Ebene angeordnet sind.

2. Drehschalter (1) mit Rasteinrichtung nach Anspruch 1, **dadurch gekennzeichnet, dass** die Rastnasen (8) abgerundete Auflagen aufweisen, wobei der Radius der Rundung kleiner als zwei Fünftel der maximalen Breite der Rastnasen (8) ist

3. Drehschalter (1) mit Rasteinrichtung nach Anspruch 1 oder 2, **dadurch gekennzeichnet, dass** die Federkraft durch eine Schraubenfeder (9) erzeugt wird.

4. Drehschalter (1) mit Rasteinrichtung nach einem der vorherigen Ansprüche, **dadurch gekennzeichnet, dass** die Rastnasen (8) in Raststellung keine Kraft auf die Welle (11) ausüben.

5. Drehschalter (1) mit Rasteinrichtung nach einem der vorherigen Ansprüche, **dadurch gekennzeichnet, dass** die Rastnasen (8) bezüglich der Drehachse radial nach Außen geführt sind.

6. Drehschalter (1) mit Rasteinrichtung nach einem der vorherigen Ansprüche, **dadurch gekennzeichnet, dass** die Rastnasen (8) drehfest mit dem Drehknopf (3) verbunden sind.

7. Drehschalter (1) mit Rasteinrichtung nach einem der vorherigen Ansprüche, **dadurch gekennzeichnet, dass** das Lager (12) einen überwiegenden Teil des zwischen Rastvorrichtung und Drehknopf (3) liegenden Abschnittes der Welle (11) umschließt.

8. Drehschalter (1) mit Rasteinrichtung nach einem der vorherigen Ansprüche, **dadurch gekennzeichnet, dass** das Lager (11) als Gleitlager ausgebildet ist.

## Claims

1. Rotary switch (1) with locking device as a control element for electrical appliances, wherein the rotary switch (1) comprises a rotary knob (3), a shaft (11) and a bearing (12) for the shaft (11) and the locking device comprises two lugs (8) resting against a locking contour (17) under spring force, and wherein the bearing (12) of the shaft (11) is arranged between the rotary knob (3) and the locking device and the locking contour (17) has a plurality of locking depressions arranged opposite one another in each case and elevations, wherein the elevations are embodied to generate a torque peak of the torque exerted onto the shaft (11) by the rotary knob (3), in order as a result to indicate a particular switching position of the rotary switch (1);
**characterised in that**
the lugs (8) are guided in a plane at right angles to an axis of rotation of the shaft (11) and the latching depressions and elevations of the latching contour (17) are arranged in this plane.

2. Rotary switch (1) with locking device according to claim 1, **characterised in that** the latching lugs (8) have rounded supports, wherein the radius of the roundness is less than two fifths of the maximum width of the lugs (8).

3. Rotary switch (1) with locking device according to claim 1 or 2, **characterised in that** the spring force is produced by a helical spring (9).

4. Rotary switch (1) with locking device according to one of the preceding claims, **characterised in that** in the latching position the latching lugs (8) exert no force on the shaft (11).

5. Rotary switch (1) with locking device according to one of the preceding claims, **characterised in that** the latching lugs (8) are guided radially outward with respect to the axis of rotation.

6. Rotary switch (1) with locking device according to one of the preceding claims, **characterised in that** the latching lugs (8) are connected to the rotary knob (3) in a torque proof manner.

7. Rotary switch (1) with locking device according to one of the preceding claims, **characterised in that** the bearing (12) encloses a large part of the section of the shaft (11) present between the locking device and the rotary knob (3).

8. Rotary switch (1) with locking device according to one of the preceding claims, **characterised in that** the bearing (11) is embodied as a friction bearing.

## Revendications

1. Interrupteur rotatif (1) avec dispositif d'encliquetage comme élément de commande pour des appareils électriques, cet interrupteur rotatif (1) comprenant un bouton rotatif (3), une tige (11) et un palier (12) pour cette tige (11) et le dispositif d'encliquetage comprenant deux ergots d'encliquetage (8) posés, sous force de rappel, sur un contour d'encliquetage (17), et ce palier (12) de la tige (11) étant situé entre le bouton rotatif (3) et le dispositif d'encliquetage et le contour d'encliquetage (17) comportant une pluralité d'enfoncements d'encliquetage les uns en face des autres, ainsi que des élévations, ces élévations étant réalisées pour produire un pic de couple du couple exercé à partir du bouton rotatif (3) sur la tige (11) pour indiquer ainsi une position particulière de commutation de l'interrupteur rotatif (1);
**caractérisé en ce que**
les ergots d'encliquetage (8) sont guidés à la perpendiculaire de l'axe rotatif de la tige (11) sur un plan et les enfoncements et élévations d'encliquetage du contour d'encliquetage (17) sont disposés dans ce plan.

2. Interrupteur rotatif (1) avec dispositif d'encliquetage selon la revendication 1, **caractérisé en ce que** les ergots d'encliquetage (8) comportent des supports arrondis, le rayon de courbure étant plus petit que deux cinquièmes de la largeur maximale des ergots d'encliquetage (8).

3. Interrupteur rotatif (1) avec dispositif d'encliquetage selon la revendication 1 ou 2, **caractérisé en ce que** la force de rappel est produite par un ressort à boudin (9).

4. Interrupteur rotatif (1) avec dispositif d'encliquetage selon l'une des revendications précédentes, **caractérisé en ce que** les ergots d'encliquetage (8) n'exercent, en position encliquetée, aucune force sur la tige (11).

5. Interrupteur rotatif (1) avec dispositif d'encliquetage selon l'une des revendications précédentes, **caractérisé en ce que** les ergots d'encliquetage (8) sont guidés, par rapport à l'axe de rotation, radialement vers l'extérieur.

6. Interrupteur rotatif (1) avec dispositif d'encliquetage selon l'une des revendications précédentes, **caractérisé en ce que** les ergots d'encliquetage (8) sont joints au bouton rotatif (3) sans possibilité de rotation.

7. Interrupteur rotatif (1) avec dispositif d'encliquetage selon l'une des revendications précédentes, **caractérisé en ce que** le palier (12) entoure une grande partie de la section de la tige (11) située entre le dispositif d'encliquetage et le bouton rotatif (3).

8. Interrupteur rotatif (1) avec dispositif d'encliquetage selon l'une des revendications précédentes, **caractérisé en ce que** le palier (11) est réalisé sous la forme d'un palier lisse.
